# EUROPÄISCHE PATENTSCHRIFT

(11) **EP 0 247 992 B1**
(45) Veröffentlichungstag und Bekanntmachung des Hinweises auf die Patenterteilung: **13.06.1990**
(21) Anmeldenummer: 87890043.0
(22) Anmeldetag: 06.03.1987
(51) Int. Cl.: B61B 12/12

(54) **Vorrichtung zum Befestigen eines Schleppbügels am umlaufenden Seil eines Skiliftes**
Device for clamping a traction yoke onto a continuously moving cable of a ski lift
Dispositif de fixation d'un étrier de traction sur un câble à mouvement continu d'un remonte-pente

(30) Priorität: 25.04.1986 AT 1122/86
(43) Veröffentlichungstag der Anmeldung: 02.12.1987
(73) Patentinhaber: Bruckschlögl, Max, A-4823 Steeg (AT)
(72) Erfinder: Bruckschlögl, Max, A-4823 Steeg (AT)
(74) Vertreter: Hübscher, Gerhard, Dipl.-Ing.

(56) Entgegenhaltungen:
- AT-B- 320 020
- DE-C- 648 573

## Beschreibung

Die Erfindung bezieht sich auf eine Vorrichtung zum Befestigen eines Schleppbügels am umlaufenden Seil eines Skiliftes mit einer um die Seilachse drehbaren Halterung für den Schleppbügel.

Um einerseits ein bei einer starren Bügelbefestigung auftretendes Torsionsmoment auf das Seil zu vermeiden und anderseits eine gleiche Lage aller Schleppbügel bezüglich der Umlenkrollen für das Seil sicherstellen zu können, ist es bekannt (AT-PS 320 020), die Halterungen für die Schleppbügel am Seil um dessen Achse drehbar zu lagern. Diese über die Halterung drehbare Anlenkung der Schleppbügel am Seil erlaubt außerdem eine gewisse Anpassung des seitlich vom Seil abstehenden Schleppbügels an die Größe des Skiliftbenützers, doch reicht diese Anpassungsmöglichkeit im allgemeinen nicht aus, so daß zur Höhenverlagerung des Schleppbügels das Seil von Hand aus angehoben wird, was nicht nur einen größeren Kraftaufwand vom Skiliftbenützer erfordert, sondern auch eine teilweise Abtragung des Seilgewichtes und der Seilbelastung durch den Skiliftbenützer mit sich bringt.

Der Erfindung liegt somit die Aufgabe zugrunde, diese Mängel zu vermeiden und eine Vorrichtung zum Befestigen eines Schleppbüggels am umlaufenden Seil eines Skiliftes so zu verbessern, daß der Schleppbügel vom Skiliftbenütser in einfacher Weise in die für den Skiliftbenützer vorteilhafteste Lage gebracht werden kann, ohne den Seilverlauf ändern zu müssen.

Die Erfindung löst die gestellte Aufgabe dadurch daß die Halterung einen von Seil abstehenden Arm aufweist, an dessen dem Seil abgekehrten Ende der Schleppbügel um eine zumindest angenähert parallel zu Seil verlaufende Achse drehbar gelagert und mittels eines Handgriffes verdrehbar ist.

Da der Schleppbügel nicht starr, sondern un eine zumindest angenähert parallel zum Seil verlaufende Achse drehbar mit der Halterung verbunden ist, kann der Schleppbügel parallel zu sich selbst der Höhe nach verstellt werden, ohne das Seil der Höhe nach verlagern zu müssen, weil ja über die Schwenklage des abstehenden Armes der Halterung die Höhe des Schleppbügels bestimmt wird. Der Schleppbügel kann daher vom Skiliftbenützer über den Handgriff in die für den Skiliftbenützer jeweils günstigste Schlepplage verstellt werden, wobei über den Schleppbügel lediglich die in Förderrichtung verlaufenden Schleppkräfte auf den Skiliftbenützer, nicht aber Querkräfte dazu übertragen werden können.

Besonders einfache Konstruktionsverhältnisse ergeben sich, wenn in weiterer Ausbildung der Erfindung der Schleppbügel an einem Ende einer Welle befestigt ist, die eine Lagerbuchse am Arm der Halterung durchsetzt und an ihrem anderen Ende den Handgriff trägt. Diese Welle verläuft bei einer entsprechenden Auslegung der Vorrichtung in der Schlepphöhe des Schleppbügels etwa parallel zum abgewinkelten Unterarm eines Skiliftbenützers, so daß die Dreverstellung des Schleppbügels über den Handgriff im wesentlichen durch eine Verdrehung des Unterarmes um seine Längsachse durchgeführt wird. Um einer natürlichen Handhaltung bei der Betätigung des Handgriffes Rechnung zu tragen, kann der Handgriff gegenüber dem Schleppbügel in bezog auf die Drehachse des Schleppbügels winkelversetzt angeordnet werden. Damit wird ein optimaler Kraftangriff zur Verstellung des Schleppbügels sichergestellt. Aufgrund der anatomischen Verhältnisse ergibt sich ein vorteilhafter Winkel zwischen dem Handgriff und dem Schleppbügel zwischen 60° und 90°.

Ist der Schleppbügel aus einer gegen den Arm der Halterung eingeschwenkten Ruhelage gegen die Kraft einer Rückstellfeder in eine vom Arm abstehende Gebrauchslage verdrehbar, so kehrt der Schleppbügel nach seiner Benützung wieder in die gegen den Arm der Halterung eingeschwenkte Ruhelage zurück, in der die Halterung mit dem Schleppbügel gewichtsbedingt vom Seil nach unten hängt, weil ja die Halterung um die Seilachse frei drehbar gelagert ist. Obwohl in der Strecklage des Armes der Halterung und des Schleppbügels ein vergleichsweise großer Abstand des Schleppbügels vom Seil erreicht wird, bleibt die Länge der Vorrichtung bei eingeschwenktem Schleppbügel auf die Länge des Armes der Halterung beschränkt.

In der Zeichtmung ist der Erfindungsgegenstand beispielsweise dargestellt. Es zeigen
Fig. 1 eine erfindungsgemäße Vorrichtung zum Befestigen eines Schleppbügels am umlaufenden Seil eines Skiliftes in der Gebrauchslage in einer Draufsicht,
Fig. 2 diese Vorrichtung in einer Ansicht von vorne und
Fig. 3 die Befestigungsvorrichtung in der Ruhelage in einer Seitenansicht.

Die dargestellete Vorrichtung besteht im wesentlichen aus einer an einem umlaufenden Seil 1 eines Skiliftes befestigten Halterung 2, die um die Seilachse drehbar gelagert ist und einen Schleppbügel 3 trägt. Zum Unterschied von bekannten Vorrichtungen ist der Schleppbügel jedoch nicht drehfest mit der Halterung 2 verbunden, sondern am Ende eines vom Seil 1 abstehenden Armes 4 der Halterung 2 um eine zumindest angenähert parallel zum Seil 1 verlaufende Achse drehbar gelagert. Die Anordnung ist dabei so getroffen, daß der Arm 4 an seinem Ende eine Lagerbuchse 5 trägt, die von einer Welle 6 durchsetzt wird, an deren bezuglich der durch den Pfeil 7 angedeuteten Schlepprichtung hinterem Ende der Schleppbügel 3 und an deren vorderem Ende ein Handgriff 8 zum Verdrehen des Schleppbügels 3 befestift sind. Wie insebesondere der Fig. 2 entnommen werden kann, ist der Handgriff 8 gegenüber dem Schleppbügel 3 in bezug auf die Drehachse des Schleppbügels um einen Winkel a versetzt angeordnet, der im Ausführungsbeispiel etwa 75° beträgt und vorteilhaft zwischen 60° und 90° liegen kann, um der natürlichen Handhaltung beim Verdrehen des Bügels 3 in die Gebrauchslage Rechnung zu tragen.

In der in Fig. 3 dargestellten Ruhelage wird der Schleppbügel 3 durch eine in der Zeichnung nicht erkennbare Feder in einer gegen die Halterung 2 eingeschwekten Lage gehalten, so daß die Halterung mit dem Bügel 3 vom Seil 1 gewichtsbedingt nach unten hängt. Im Bereich der unteren Umlenkrolle für das Seil 1 des Skiliftes wird der Arm 4 der Halterung 2 durch eine geeignete Leiteinrichtung in eine etwa horizontale Drehlage hochgeschwenkt, wobei der Schleppbügel 3 zugleich so verdreht wird, daß er abwärts gerichtet ist und sich der Handgriff 8 dem Skiliftbenützer entgegenstrekt, wie dies in Fig. 2 strichpunktiert angedeutet ist. Der Skiliftbenützer erfaßt den Handgriff 8 und verdreht ist. Der Skiliftbenützer erfaßt den Handgriff 8 und verdreht über den Handgriff 8 den Bügel 3 in die Gebrauchslage, in der der Schleppbügel etwa horizontal vom Arm 4 der Halterung 2 absteht (Fig. 1 und 2). Da die Welle 6 beim Verdrehen des Handgriffes 8 etwa parallel zum Unterarm des Skiliftbenützers verläuft, wird ein vorteilhafter Kraftangriff durch den Skiliftbenützer sichergestellt, was die Handhabung der Vorrichtung einfach macht. Über den Handgriff 8 kann außerdem der Schleppbügel 3 der Höhe nach verstellt werden, ohne das Seil 1 verlagern zu müssen, weil ja der Schleppbügel 3 gegenüber dem Arm 4 und der Arm 4 gegenüber dem Seil 1 schwenkverstellbar gelagert sind.

## Patentansprüche

1. Vorrichtung zum Befestigen eines Schleppbügels (3) am unlaufenden Seil (1) eines Skiliftes mit einer um die Seilachse drehbaren Halterung (2) für den Schleppbügel, dadurch gekennzeichnet, daß die Halterung (2) einen vom Seil (1) abstehenden Arm (4) aufweist, an dessen dem Seil (1) abgekehrten Ende der Schleppbügel (3) um eine zumindest angenähert parallel zum Seil (1) verlaufende Achse drehbar gelagert und mittels eines Handgriffes (8) verdrehbar ist.

2. Vorrichtung nach Anspruch 1, dadurch gekennzeichnet, daß der Schleppbügel (3) an einem Ende einer Welle (6) befestigt ist, die eine Lagerbuchse (5) an Arm (4) der Halterung (2) durchsetzt und an ihrem anderen Ende den Handgriff (8) trägt.

3. Vorrichtung nach Anspruch 1 oder 2, dadurch gekennzeichnet, daß der Handgriff (8) gegenüber dem Schleppbügel (3) in bezug auf die Drehachse des Schleppbügel (3) winkelversetzt angeordnet ist.

4. Vorrichtung nach Anspruch 3, dadurch gekennzeichnet, daß der Handgriff (8) gegenüber dem Schleppbügel (3) um einen Winkel (a) von 60° bis 90° versetzt ist.

5. Vorrichtung nach einem der Ansprüche 1 bis 4, dadurch gekennzeichnet, daß der Schleppbügel (3) aus einer gegen den Arm (4) der Halterung (2) eingeschwenkten Ruhelage gegen die Kraft einer Rückstellfeder in eine von Arm (4) abstehende Gebrauchslage verdrehbar ist.

## Revendications

1. Dispositif de fixation d'un étrier de traction (3) sur le câble (1) à mouvement continu d'un remonte-pente, comprenant une attache (2) mobile autour de l'axe du câble pour l'étrier de traction, caractérisé en ce que l'attache (2) comprend un bras (4) s'éloignant du câble (1), l'étrier (3) étant logé à l'extrémité du bras éloigné du câble (1) de sorte à être mobile autour d'un axe substantiellement parallèle au câble (1) et à pouvoir être tourné autour de cet axe au moyen d'une poignée (8).

2. Dispositif selon la revendication 1, caractérisé en ce que l'étrier de traction (3) est fixé à une extrémité d'un arbre (6) passant à travers un coussinet (5) sur le bras (4) de l'attache (2) et portant la poignée (8) à son autre extrémité.

3. Dispositif selon la revendication 1 ou 2, caractérisé en ce que la poignée (8) est disposée par rapport à l'étrier de traction (3) avec un décalage angulaire sur l'axe de rotation de l'étrier de traction (3).

4. Dispositif selon la revendication 3, caractérisé en ce que le décalage angulaire de la poignée (8) par rapport à l'étrier de traction (3) est constitué par un angle (a) de 60° à 90°C.

5. Dispositif selon l'une des revendications 1 à 4, caractérisé en ce que l'étrier de traction (3) peut être tourné à partir d'une position de repos contre le bras (4) de l'attache (2) contre la force d'un ressort de rappel dans une position de travail éloignée du bras (4).

## Claims

1. A device for securing a drag hanger (3) to the revolving cable (1) of a ski lift, comprising a holder (2) for the drag hanger, which holder is rotatable about the axis of the cable, characterized in that the holder (2) comprises an arm (4), which protrudes from the cable (1), the drag hanger (3) is mounted on said arm at its end which is remote from the cable (1) for rotation on an axis which is at least approximately parallel to the cable (1), and the drag hanger is rotatable by means of a handle.

2. A device according to claim 1, characterized in that the drag hanger (3) is secured to one end of a shaft (6), which extends through a bearing bushing (5) at the arm (4) of the holder (2), and the handle (8) is carried out by the shaft at its other end.

3. A device according to claim 1 or 2, characterized in that the handle (8) is angularly spaced from the drag hanger (3) with respect to the axis of rotation of the drag hanger (3).

4. A device according to claim 3, characterized in that the handle (8) is spaced from the drag hanger (3) by an angle (a) of 60 to 90 degrees.

5. A device according to any of claims 1 or 4, characterized in that the drag hanger (3) is rotatable against the force of a return spring from a position of rest, to which the drag hanger (3) has been swung to bear on the arm (4) of the holder (2), to a position for use, in which said drag hanger protrudes from the arm (4).
